# EUROPÄISCHE PATENTSCHRIFT

(11) **EP 0 269 883 B1**
(45) Veröffentlichungstag und Bekanntmachung des Hinweises auf die Patenterteilung: **11.08.1993**
(21) Anmeldenummer: 87116064.4
(22) Anmeldetag: 31.10.1987
(51) Int. Cl.: B41K 3/60

(54) **Farbgeberabdeckung und Stempelfarbenbehälter für ein Farbwerk**
Inker guard and stamp ink container for an inking unit
Couvercle d'encreur et récipient d'encre pour tampons pour unité d'encrage

(30) Priorität: 02.12.1986 DE 3641231
(43) Veröffentlichungstag der Anmeldung: 08.06.1988
(73) Patentinhaber: Francotyp-Postalia GmbH, D-13362 Berlin (DE)
(72) Erfinder: Lembens, Helmut, D-6200 Wiesbaden-Naurod (DE)

(56) Entgegenhaltungen:
- DE-A- 3 211 294
- DE-C- 707 759
- FR-A- 2 387 126
- FR-A- 2 545 420
- GB-A- 2 071 012
- US-A- 3 116 684
- US-A- 3 318 238

## Beschreibung

Die Erfindung betrifft eine stufenförmige Farbgeberabdeckung des eine Farb- und Überlaufkammer aufweisenden Farbwerkes von Frankier- und Wertstempelmaschinen mit einer Vorrichtung zum Führen und Entleeren einer Stempelfarbe beinhaltenden Kartusche.

Farbwerke, die aus einer Farbantrag-, Einfärb- und Farbtransportwalze bestehen, welche untereinander in Antriebsverbindung stehen und in einem Gehäuse samt einem Vorratsbehälter, in den die Farbtransportwalze taucht, angeordnet sind und deren Antrieb von der Drucktrommel der Frankier- bzw. Wertstempelmaschine gesteuert wird, sind bekannt (DE-PS 33 16 558).

Solchen Großfarbwerken für Hochleistungsfrankiermaschinen sind entsprechend große Farbmengen zur Verfügung zu stellen. Dieser Farbvorrat der Maschinen ist zu ergänzen, sobald ein bestimmtes Niveau unterschritten ist, das beispielsweise durch Überwachungsmittel der Umwälzanlage überprüft und angezeigt wird. Zum Nachfüllen der Stempelfarbe ist bei allen bekannten Frankiermaschinen die Abdeckung des Farbwerkes abzunehmen und die Farbe aus einem Vorratsbehälter nachzugießen. Dieses Nachfüllen ist in entsprechender Weise auch bei kleineren Farbwerken notwendig. Bedingt durch das ständige Umlaufen der Farbtransportwalze gelangt auch Farbe an die Abdeckung des Farbwerkes, so daß das Nachfüllen durch Abheben der Abdeckung und besonders beim Teilentleeren von Farbflaschen zu Verschmutzungen führen kann.

Aus der US-PS 3 116 684 ist eine Einrichtung bekannt, bei der ein Tintenbehälter an dem niederen Teil einer Abdeckung gesetzt ist, wobei durch einen am Boden des Farbwerkes angeordneten Stift die Ausflußröhre des Farbbehälters geöffnet wird. Hierbei sind spezielle Maßnahmen zur Abdichtung zwischen der Öffnung in der Abdeckung und dem Farbbehälter zur Verhinderung eines Farbaustrittes erforderlich.

Anordnungen zum Entleeren von Farbbehältern mit verschiedenen Möglichkeiten der Abdichtung zwischen Einfüllöffnung und Farbbehälter zeigen die Schutzrechte DE-A-32 11 294, DE-C-707 759 und die US-PS 3 318 238.

Die Ausbildung der Farbwerke mit einer oder mit zwei Kammern, wie sie bekannt sind aus der GB-A-2 071 012 und der DE-C-33 16 558, zur Förderung der Farbe mittels Rollen an ein Druckwerk ist von der Verwendung des Farbwerkes und der Geschwindigkeit der Rollen abhängig, wobei bei einer hohen Geschwindigkeit zur Vermeidung von schleudernder Farbe zwei Kammern bevorzugt werden.

Als Farbbehälter dienen allgemein zylindrisch geformte Behälter, die entsprechend der FR-A-2 387 126 aus transparentem Kunststoff hergestellt sind.

Der Erfindung lag die Aufgabe zugrunde, eine Farbgeberabdeckung für ein Farbwerk von Frankier- und Wertstempelmaschinen so auszugestalten, daß ein einfaches Nachfüllen der Farbe ausschließlich in die Farbkammer ermöglicht und ein Schleudern der Stempelfarbe in die nächste Kammer unterbunden wird.

Diese Aufgabe ist durch die Erfindung gelöst, wie sie im Kennzeichnungsteil des ersten Patentanspruches dargelegt ist. Weitere vorteilhafte Ausgestaltungen sind Gegenstand der Unteransprüche.

Nachfolgend wird die Erfindung anhand einer aus drei Figuren bestehenden Zeichnung näher erläutert.

Darin zeigen die
- Fig. 1: das Farbwerk mit der Farbgeberabdeckung, die
- Fig. 2: einen Schnitt durch die Farbgeberabdeckung und die
- Fig. 3: die Seitensicht und einen Teilschnitt einer Kartusche und ein Detail daraus.

In allen Figuren tragen gleiche Ausformungen dieselben Bezugszeichen.

Die Farbgeberabdeckung 30 ist stufenförmig gestaltet, um die verschiedenen Kammern des Farbwerkes optimal auch gegenseitig abzugrenzen, damit bei höheren Umlaufgeschwindigkeiten ein Schleudern der Stempelfarbe in die nächste Kammer verhindert wird. Zum Erhöhen der Steifigkeit und als Abtropfkante 31 für die hochgeschleuderte Stempelfarbe weist die Farbgeberabdeckung 30 am Übergang von der Farbkammer 13 zur Überlaufkammer 14 einen keilförmigen Querschnitt auf.

Die Farbgeberabdeckung 30 trägt an dem die Farbkammer 13 überdeckenden Teil einen Trichter 32, der stoffschlüssig mit ihr verbunden ist. In die Trichteröffnung ist, von z. B. drei Stegen 33 gehalten, ein Gewindezapfen 34 gesetzt. Dieser Gewindezapfen 34 ist an seinem oberen Ende als schräg abgeschnittener Hohlzylinder 35 ausgebildet. Außerdem sind seitliche Klemmnasen 15 und Führungsflächen 16, 17 für den Paßsitz der Farbgeberabdeckung auf dem Farbwerk vorgesehen, die der besseren Übersicht wegen in der Figur 1 nur teilweise angedeutet sind.

Der Trichter 32 dient zum Führen, Halten und Entleeren einer mit Stempelfarbe gefüllten Kartusche 40. Die Kartusche 40 ist ein zylinderförmiger Hohlkörper mit Griffstegen 41 am Umfang, der an dem einen Ende einen ebenfalls zylinderförmigen Auslaufstutzen 42 aufweist und am anderen Ende durch einen Deckel 43 verschlossen ist. Der Deckel 43 dichtet durch Ultraschallverschweißung die Kartusche 40 vollständig ab. Vor dem mit einem Innengewinde versehenen Auslaufstutzen 42 ist als Trennung bzw. Dichtung eine Scheibe 44 mit verminderter Randstärke gesetzt, die stoffschlüssig mit der Innenwand des Stutzens 42 verbunden ist. Zum Nachfüllen von Stempelfarbe in das Farbwerk wird die Kartusche 40 auf den Gewindezapfen 34 bis zum Anschlag des Auslaufstutzens 42 an den Stegen 33 geschraubt. Dadurch stößt der Hohlzylinder 35 die Scheibe 44 der Kartusche 40 auf und die Stempelfarbe läuft in die Farbkammer 13 des Farbwerkes.

Die Farbgeberabdeckung 30 und die Kartusche 40 sind aus Kunststoff gefertigt.

Die Kartusche 40 ist für verschiedene Fassungsvermögen in unterschiedlicher Größe ausführbar. In den Figuren 1 bis 3 ist ein Beispiel für eine geringe Nachfüllmenge von Stempelfarbe gezeigt. Für größere Mengen ist die Kartusche 40 beispielsweise in der Höhe zu vergrößeren, indem anstelle des Deckels 43 ein weiterer, vorzugsweise zylinderförmiger Hohlkörper gleichen oder größeren Volumens stoffschlüssig aufgesetzt wird.

Anstelle der dargestellten Schraubverbindung zwischen Trichter 32 und Kartusche 40 ist auch ein Ausstoßdorn zum Öffnen des Kartuschenbodens 40 im Trichter 32 verwendbar, wobei die Kartusche 40 durch ein federndes Element in ihrer Lage gehalten wird.

## Patentansprüche

1. Stufenförmige Farbgeberabdeckung (30) des eine Farb- (13) und Überlaufkammer (14) aufweisenden Farbwerkes von Frankier- und Wertstempelmaschinen mit einer Vorrichtung zum Führen und Entleeren einer Stempelfarbe beinhaltenden Kartusche (40), dadurch gekennzeichnet, daß sie am Übergang von der Farbkammer (13) zur Überlaufkammer (14) eine Abtropfkante (31) mit einem keilförmigen Querschnitt aufweist und daß an dem die Farbkammer (13) überdeckenden Teil ein Trichter (32) angeordnet ist.

2. Stufenförmige Farbgeberabdeckung nach Anspruch 1, dadurch gekennzeichnet, daß die Vorrichtung zum Führen und Entleeren als Schraubverbindung ausgeführt ist.

3. Farbgeberabdeckung nach Anspruch 1, dadurch gekennzeichnet, daß die Vorrichtung zum Führen und Entleeren einen Ausstoßdorn und federnde Halteelemente für die Kartusche (40) aufweist.

4. Stufenförmige Farbgeberabdeckung nach Anspruch 1 und 2, dadurch gekennzeichnet, daß in die öffnung des Trichters (32) ein von Stegen (33) gehaltener Gewindezapfen (34) eingesetzt ist.

5. Stufenförmige Farbgeberabdeckung nach Anspruch 4, dadurch gekennzeichnet, daß der Gewindezapfen (34) als schräg abgeschnittener Hohlzylinder (35) ausgestaltet ist.

## Claims

1. The steplike top of the ink dispenser (30) of the ink appliance presenting an ink reservoir (13) and an ink overflow-chamber (14), of the franking machines and stamping machines, with a device to lead and empty a cartridge (40) containing a stamping-ink, characterized by presenting between the ink reservoir (13) and the overflow-chamber (14) a drip off edge (31) with a wedgeshaped cross-section and also characterized by a funnel (32) placed on the top part of the ink reservoir (13).

2. The steplike top of the ink dispenser according to claim 1, characterized by being made the leading and emptying device as a screw joint.

3. The top of the ink dispenser according to claim 1, characterized by presenting the leading and emptying device an ejection pin and springy holding elements for the cartridge (40).

4. The steplike top of the ink dispenser according to claim 1 and 2, characterized by the insertion of a threaded peg (34) held up on supports (33) in the opening of the funnel (32).

5. The steplike top of the ink dispenser according to claim 4, characterized by the form of the threaded peg (34) as a bevel cut hollow cylinder (35).

## Revendications

1. Couverture étagée du distributeur d'encre (30) du disponsitif encreur, présentant un réservoir à encre (13) et un compartiment de trop-plein (14), des machines à affranchir et des machines à apposer les cachets avec un dispositif pour conduire et vider une cartouche (40) contenant une encre à tampon, caractérisée par ce qu'elle comporte entre le réservoir à encre (13) et le compartiment de trop-plein (14) un rebord égouttoir (31) à la section en forme de coin et parce qu'un entonnoir (32) est disposé sur la partie couvrant le réservoir à encre (13).

2. Couverture étagée du distributeur d'encre selon la revendication 1, caractérisée par ce que le dispositif de conduite et de vidage est fait d'un joint à vis.

3. Couverture du distributeur d'encre selon la revendication 1, caractérisée par ce que le dispositif de conduite et de vidage comporte une broche d'expulsion et des éléments de soutien à ressort pour la cartouche (40).

4. Couverture étagée du distributeur d'encre selon la revendication 1 et 2, caractérisée par ce que dans l'ouverture de l'entonnoir (32) est installé un bouchon fileté (34) tenu par des appuis (33).

5. Couverture étagée du distributeur d'encre selon la revendication 4, caractérisée par ce que le bouchon fileté (34) a la forme d'un eylindre creux (35) coupé en biais.
